# EUROPÄISCHE PATENTSCHRIFT

(11) **EP 0 626 034 B1**
(45) Veröffentlichungstag und Bekanntmachung des Hinweises auf die Patenterteilung: **01.05.1996**
(21) Anmeldenummer: 93903159.7
(22) Anmeldetag: 10.02.1993
(51) Int. Cl.: F01K 25/04

(54) **DAMPFKRAFTANLAGE**
STEAM POWER PLANT
INSTALLATION MOTRICE A VAPEUR

(30) Priorität: 13.02.1992 AT 237/92
(43) Veröffentlichungstag der Anmeldung: 30.11.1994
(73) Patentinhaber: BANKHAMER, Doris, A-1100 Wien (AT); BANKHAMER, Alfred, A-1160 Wien (AT); Zeman, Gerhard, A-5400 Hallein (Salzburg) (AT); SEYR, Helmut, A-5302 Henndorf (AT); EPPLE, Albrecht, D-4700 Hamm 1 (DE)
(72) Erfinder: BANKHAMER, Doris, A-1100 Wien (AT); BANKHAMER, Alfred, A-1160 Wien (AT); Zeman, Gerhard, A-5400 Hallein (Salzburg) (AT); SEYR, Helmut, A-5302 Henndorf (AT); EPPLE, Albrecht, D-4700 Hamm 1 (DE)
(74) Vertreter: Haft, von Puttkamer, Berngruber, Czybulka
(86) Internationale Anmeldenummer: DE9300113
(87) Internationale Veröffentlichungsnummer: WO9316271

(56) Entgegenhaltungen:
- WO-A-85/02881
- WO-A-91/02885
- DE-C- 691 549
- GB-A- 703 379
- US-A- 3 879 949

## Beschreibung

Die bekannten Dampfkraftanlagen, die praktisch ausschließlich mit Wasserdampf betrieben werden, und zwar mit überhitztem Dampf oder Heißdampf, haben den großen Nachteil, daß der im allgemeinen nur wenig überhitzte Heißdampf in der Entspannungsmaschine bald in Sattdampf und dann in Naßdampf übergeht, wodurch der Wirkungsgrad in der Energiegewinnung nicht sehr hoch ist.

Weiters wird bei einem geschlossenen System die ganze Kondensationswärme ungenutzt abgegeben, während bei einem offenen System der austretende Dampf noch einen Teil seiner Energie an das zu erhitzende Arbeitsmittel zur Vorerwärmung abgeben kann. Diese Systeme haben dadurch bei niedrigen Temperaturgefällen und niedrigen Temperaturen einen äußerst schlechten Wirkungsgrad.

Aus US-A-3,879,949 ist eine Entspannungsmaschine bekannt, die mit einem erhitzten flüssigen Arbeitsmittel aus einem Gemisch aus zwei Stoffen mit unterschiedlichen Siedepunkten betrieben wird, beispielsweise Wasser und Hydrauliköl. Die beiden Stoffe werden vor Eintritt in die Entspannungsmaschine vermischt. Nach der Entspannung werden sie in getrennten Kreisläufen geführt. Im Kreislauf des Stoffs mit dem niedrigeren Siedepunkt, der in der Entspanungsmaschine verdampft, befindet sich ein Kondensator, im Kreislauf des Stoffs mit dem höheren Siedepunkt ein Wärmetauscher, um den Stoff zu erwärmen.

Die Erfindung setzt sich zum Ziel, den Wirkungsgrad einer Dampfkraftanlage wesentlich zu verbessern.

Dies wird erfindungsgemäß mit der im Anspruch 1 gekennzeichneten Dampfkraftanlage erreicht. In den Unteransprüchen sind vorteilhafte Ausgestaltungen der Erfindung wiedergegeben.

Bei der erfindungsgemäßen Kraftanlage, bei der das in einem Druckkessel erhitzte flüssige Arbeitsmittel über eine Entspannungsmaschine zur Energieabgabe und einem Kondensator in einem geschlossenen Kreislauf dem Druckkessel wieder zugeführt wird, besteht also das Arbeitsmittel aus einem Gemisch aus wenigstens zwei Stoffen, die bei gleichem Druck unterschiedliche Siedepunkte aufweisen. Der Druck des flüssigen Arbeitsmittels wird beim Durchtritt durch die Entspannungsmaschine soweit herabgesetzt, daß der Stoff mit dem niedrigeren Siedepunkt im wesentlichen verdampft, während der Stoff mit dem höheren Siedepunkt im wesentlichen Tröpfchen bildet. Ferner ist ein ebenfalls geschlossener gegenläufiger Kühlmittelkreislauf vorgesehen, in dem das gasförmige Kühlmittel mit einer Wärmepumpe verflüssigt wird, das flüssige Kühlmittel mit einem Wärmetauscher gekühlt und das gekühlte flüssige Kühlmittel verdampft und entspannt wird, wobei mit dem entspannten gekühlten gasförmigen Kühlmittel der Kondensator im Kreislauf des Arbeitsmittels gekühlt wird.

Nach der Erfindung wird also ein Arbeitsmittel verwendet, das ein Gemisch von wenigstens zwei Stoffen ist, die bei gleichem Druck unterschiedliche Siedepunkte besitzen. Das in dem Druckkessel unter Druck stehende, erhitzte, flüssige Arbeitsmittel wird beim Durchtritt durch eine Entspannungsmaschine so entspannt, daß es zum Teil verdampft. D. h., es wird im wesentlichen der Stoff mit dem niedrigen Siedepunkt verdampft, während der Stoff mit dem höheren Siedepunkt im wesentlichen in feine Nebeltröpfchen übergeht, also im flüssigen Zustand verbleibt. Diese Nebeltröpfchen weisen zunächst eine Temperatur auf, die annähernd der hohen Temperatur des Arbeitsmittels im Druckkessel entspricht. Durch ihre hohe Temperatur halten die Nebeltröpfchen den Dampf aus dem Stoff mit dem niedrigen Siedepunkt in einem stark überhitzten Zustand. Die Wärme der Tröpfchen des Stoffs mit dem hohen Siedepunkt wird also in der Entspannungsmaschine in Arbeitsenergie umgesetzt. Mit anderen Worten, bei der erfindungsgemäßen Dampfkraftanlage bleibt der Stoff des Arbeitsmittels mit dem höheren Siedepunkt großteils flüssig, wobei er bei Eintritt in die Entspannungsmaschine in heiße Nebeltröpfchen übergeführt wird. Der sich bei der Entspannung in der Entspannungsmaschine abkühlende Dampf aus dem Stoff mit dem niedrigeren Siedepunkt wird durch die heißen Nebeltröpfchen dauernd im Heißdampfbereich gehalten, da die Nebeltröpfchen ihre Wärme an den Dampf abgeben müssen.

Damit braucht bei der Kondensation des Arbeitsmittels im Kondensator nur der Anteil des verdampften Stoffes mit dem niedrigeren Siedepunkt rückgekühlt zu werden. Die im Kondensator durch Kondensation des Dampfes erzeugte Kondensationswärme wird mit Hilfe einer Wärmepumpe abgeführt.

Die Stoffe, die erfindungsgemäß das Arbeitsmittel bilden, müssen so beschaffen sein, daß sie sich gut miteinander mischen. So sind beispielsweise Ammoniak und Wasser, niedrigsiedende Alkohole, wie Methylalkohol, und Wasser oder Kohlendioxid und Wasser als derartige Zweistoffgemische geeignet.

Nachstehend ist eine Ausführungsform der erfindungsgemäßen Dampfkraftanlage anhand der Zeichnung näher erläutert, deren einzige Figur schematisch einen Schnitt durch die Anlage zeigt.

Danach wird das Arbeitsmittel, also ein Gemisch aus einem Stoff mit einem niedrigen Siedepunkt, wie Ammoniak, und ein Stoff mit einem hohen Siedepunkt, wie Wasser, im flüssigen Zustand einem Druckkessel 1 zugeführt, und darin so erhitzt, daß es unter Druck flüssig oder zumindest flüssigkeitsähnlich bleibt. Der Druckkessel 1 kann z. B. mit Hilfe einer Solaranlage beheizt werden. Ein oben an den Druckkessel 1 angeschlossenes Druckausgleichsgefäß mit einem Gaspolster 2 sorgt für die Aufrechterhaltung des gewünschten Drucks.

Der Druckkessel 1 kann neben Solarenergie beispielsweise auch mit Umweltwärme oder Abwärme beheizt werden.

Das unter Druck stehende, erhitzte Arbeitsmittel im Druckkessel 1 wird einer Entspannungsmaschine 4, also einer Dampfkraftmaschine, wie einer Dampfturbine, zugeführt, welche einen elektrischen Generator 5 antreibt.

Um den gewünschten Druck zu erhalten, so daß in der Maschine 4 ein Arbeitsmittel erzeugt wird, in dem der Stoff mit dem niedrigen Siedepunkt im wesentlichen verdampft ist, während der Stoff mit dem höheren Siedepunkt im wesentlichen in Nebeltröpfchen übergeführt worden ist, passiert das noch flüssige Stoffgemisch ein Drosselventil 3.

In der Entspannungsmaschine 4 wird die bei der Entspannung des überhitzten Dampfanteils des Arbeitsmittels freiwerdende Energie in eine Drehbewegung umgesetzt, die zum Antrieb des elektrischen Generators 5 verwendet wird. D. h., der aus dem Drosselventil 3 austretende Nebel mit den heißen Tröpfchen aus dem Stoff mit dem höheren Siedepunkt bewirkt während des ganzen Entspannungsprozesses in der Entspannungsmaschine 4 eine Überhitzung des Dampfes aus dem Stoff mit dem niedrigen Siedepunkt, wodurch der ganze Arbeitsprozeß im Heißdampfbereich erfolgt und somit ein hoher Wirkungsgrad entsteht. Am Ende des Entspannungsprozesses, also nach Verlassen der Entspannungsmaschine 4, wird das aus abgekühltem Dampf und Nebeltröpfchen bestehende Arbeitsmittel einem Kondensator 6 zugeführt, in dem das durch die Entspannung abgekühlte Dampf-Nebelgemisch zur Gänze verflüssigt und über eine Kondensatpumpe 7 dem Druckkessel 1 zur Erhitzung wieder zugeführt wird.

Bei der Verflüssigung des Arbeitsmittels im Kondensator 6 ergibt sich der große Vorteil, daß nur die Verdampfungswärme des Dampf-Anteils, also des Stoffes mit dem niedrigen Siedepunkt zur Kondensation rückgekühlt werden muß, während der Stoff mit dem höheren Siedepunkt bereits in Form von Nebeltröpfchen vorliegt, also schon flüssig ist.

Um zu vermeiden, daß die Kondensationswärme des dampfförmigen Anteils des Arbeitsmittels verlorengeht, wird zur Wärmerückgewinnung ein Kühlmittelkreislauf mit einer Wärmepumpe eingesetzt, um ein tieferes Temperaturniveau zu erzeugen, so daß die Kondensation des Arbeitsmittels gewährleistet wird.

Der Verdampfer 8 der Wärmepumpe ist dabei in dem Kondensator 6 für das Arbeitsmittel angeordnet und entzieht dort dem dampfförmigen Anteil des Arbeitsmittels die Kondensationswärme. Mit dem Kompressor 9 wird das Kühlmittel der Wärmepumpe verflüssigt und erhitzt.

Die Abkühlung des durch die Pumpe 9 erhitzten Kühlmittels erfolgt in einem Wärmetauscher 10 durch das im Kondensator 6 verflüssigte Arbeitsmittel. Dabei gibt das Kühlmittel der Wärmepumpe die im Kondensator 6 mit dem Verdampfer 8 entzogene Kondensationswärme des Arbeitsmittels, die mit der Wärmepumpe hochgepumpt worden ist, an das mit der Kondensatpumpe 7 gepumpte flüssige Arbeitsmittel ab, das dadurch vorerwärmt wird. Auf diese Weise wird also die mit dem Kühlmittel aus der Kondensationswärme entzogene Energie wieder in das Arbeitsmittel vor dessen Eintritt in den Druckkessel 1 zurückgeführt.

Das mit dem Wärmetauscher 10 gekühlte flüssige Kühlmittel wird verdampft und entspannt, wodurch es sich weiter abkühlt und in der Lage ist, dem Arbeitsmittel die erforderliche Kondensationswärme zu entziehen. Um den richtigen Druck, die richtigen Temperatur- und somit richtigen Rückkühlungsenergieübergänge zu schaffen, ist dazu im Anschluß an den Wärmetauscher 10 ein Drosselventil 12 in den Kühlmittelkreislauf geschaltet.

Um keine Energie zu verlieren, erfolgt die Entspannung des Kühlmitteldampfes über eine Entspannungsmaschine 13, wodurch nahezu die gesamte in die Anlage eingebrachte Energie, soweit sie nicht durch Nutz-Energieerzeugung verbraucht wurde, im System bleibt, abgesehen von Abstrahlungswärme und Isolationsverlusten. Auch die Energie zum Betrieb des Kompressors 9 der Wärmepumpe und zum Betrieb der Kondensatpumpe 7 kann durch die Anlage aufgebracht werden.

Durch Verwendung von sehr tiefsiedenden Mehrstoffkomponenten kann mit der erfindungsgemäßen Dampfkraftanlage auch noch bei sehr tiefen Temperaturen Energie erzeugt werden.

Man kann z. B. an eine Schiffshaut einen Druckkessel anschließen und dann aus dem Wasser, in dem das Schiff schwimmt, die für die Erwärmung des Arbeitsmittels im Druckkessel erforderliche Energie durch Wärmeaustausch über die Schiffshaut beziehen.

Mit der erfindungsgemäßen Dampfkraftanlage kann Umwelt- und Sonnenenergie mit einem relativ hohen Wirkungsgrad in nutzbare mechanische, elektrische oder sonstige Energie umgewandelt werden. Wie vorstehend geschildert, wird dies im wesentlichen dadurch erreicht, daß das Arbeitsmittel ein Gemisch von wenigstens zwei Stoffen mit unterschiedlichen Siedepunkten ist, wobei der Stoff mit dem höheren Siedepunkt in dem Gemisch bei der Entspannung in der Entspannungsmaschine 4 im wesentlichen nicht verdampft wird, sondern in Form von Nebeltröpfchen vorliegt, während der Teil des Gemisches aus dem Stoff mit dem niedrigeren Siedepunkt im wesentlichen verdampft und dieser Dampfanteil während der Entspannung dauernd Wärmeenergie von den Nebeltröpfchen aufnimmt und somit im Heißdampfbereich bleibt.

Die Kondensationswärme, die beim Kondensieren des Dampfanteils in dem Kondensator 6 anfällt, wird mittels einer Wärmepumpe zunächst entzogen und über den Wärmetauscher 10 nach der Kondensatpumpe 7 dem Arbeitsmittel vor Eintritt in den Druckkessel 1 wieder zurückgegeben.

Damit ergibt sich eine Dampfkraftanlage mit maximaler Energieausbeute bei minimalen Wärmeaufnahmeflächen.

## Patentansprüche

1. Dampfkraftanlage, bei der das erhitzte flüssige Arbeitsmittel einer Entspannungsmaschine (4) zugeführt wird, wobei das Arbeitsmittel aus einem Gemisch aus wenigstens zwei Stoffen besteht, die bei gleichem Druck unterschiedliche Siedepunkte aufweisen, dadurch gekennzeichnet, daß das Arbeitsmittel als Gemisch aus den wenigstens zwei Stoffen über einen Kondensator (6) in einem geschlossenem Kreislauf einem Druckkessel (1) zugeführt wird, und daß ein geschlossener gegenläufiger Kühlmittelkreislauf vorgesehen ist, wobei der Kondensator (6) im Kreislauf des Arbeitsmittels mit dem entspannten gekühlten gasförmigen Kühlmittel gekühlt wird.

2. Dampfkraftanlage nach Anspruch 1, dadurch gekennzeichnet, daß zur Herabsetzung des Drucks des flüssigen Arbeitsmittels unter Verdampfung des Stoffs mit dem niedrigen Siedepunkt und Tröpfchenbildung des Stoffs mit dem höheren Siedepunkt der Entspannungsmaschine (4) ein Drosselventil (3) vorgeschaltet ist.

3. Dampfkraftanlage nach Anspruch 1 oder 2, dadurch gekennzeichnet, daß das im Kondensator (6) verflüssigte Arbeitsmittel über den Wärmetauscher (10) im Kühlmittelkreislauf erwärmt und dem Druckkessel (1) zugeführt wird.

4. Dampfkraftanlage nach einem der vorstehenden Ansprüche, dadurch gekennzeichnet, daß an dem Druckkessel (1) ein Druckausgleichgefäß mit einem Gaspolster (2) angeschlossen ist.

5. Dampfkraftanlage nach einem der vorstehenden Ansprüche, dadurch gekennzeichnet, daß im Kreislauf des Arbeitsmittels zwischen dem Kondensator (6) und dem Wärmetauscher (10) eine Kondensatpumpe (7) vorgesehen ist.

6. Dampfkraftanlage nach Anspruch 1, dadurch gekennzeichnet, daß zur Verdampfung des im Wärmetauscher (10) gekühlten Kühlmittels ein Drosselventil (12) vorgesehen ist.

7. Dampfkraftanlage nach Anspruch 1, dadurch gekennzeichnet, daß zur Entspannung des im Wärmetauscher (10) gekühlten Kühlmittels eine Entspannungsmaschine (13) vorgesehen ist.

8. Dampfkraftanlage nach einem der vorstehenden Ansprüche, dadurch gekennzeichnet, daß das Arbeitsmittel aus einem Gemisch aus Ammoniak und Wasser, einem Alkohol mit niedrigem Siedepunkt und Wasser oder aus Kohlendioxid und Wasser gebildet wird.

9. Dampfkraftanlage nach einem der vorstehenden Ansprüche, dadurch gekennzeichnet, daß das Kühlmittel durch einen Stoff gebildet wird, der einen Siedepunkt aufweist, der dem Siedepunkt des Stoffes des Arbeitsmittels mit dem niedrigen Siedepunkt entspricht.

10. Dampfkraftanlage nach Anspruch 9, dadurch gekennzeichnet, daß das Kühlmittel durch den Stoff des Arbeitsmittels mit dem niedrigen Siedepunkt gebildet wird.

11. Dampfkraftanlage nach einem der vorstehenden Ansprüche, dadurch gekennzeichnet, daß das Kühlmittel Ammoniak ist.

12. Dampfkraftanlage nach einem der vorstehenden Ansprüche, dadurch gekennzeichnet, daß der Druckkessel (1) durch Umweltwärme, Abwärme oder Solarenergie erhitzt wird.

## Claims

1. A steam power plant wherein the heated liquid working medium is fed to an expander machine (4), the working medium consisting of a mixture of at least two substances having different boiling points at the same pressure, characterized in that the working medium is fed as a mixture of the at least two substances to a pressure tank (1) in a closed circuit via a condenser (6), and a closed, opposed coolant circuit is provided, the condenser (6) being cooled with the expanded cooled gaseous coolant in the circuit of the working medium.

2. The steam power plant of claim 1, characterized in that a throttle valve (3) precedes the expander machine (4) for reducing the pressure of the liquid working medium with evaporation of the substance with the low boiling point and formation of droplets in the substance with the higher boiling point.

3. The steam power plant of claim 1 or 2, characterized in that the working medium liquefied in the condenser (6) is heated via the heat exchanger (10) in the coolant circuit and fed to the pressure tank (1).

4. The steam power plant of any of the above claims, characterized in that a surge tank with a gas cushion (2) is connected to the pressure tank (1).

5. The steam power plant of any of the above claims, characterized in that a condensate pump (7) is provided in the circuit of the working medium between the condenser (6) and the heat exchanger (10).

6. The steam power plant of claim 1, characterized in that a throttle valve (12) is provided for evaporating the coolant cooled in the heat exchanger (10).

7. The steam power plant of claim 1, characterized in that an expander machine (13) is provided for expanding the coolant cooled in the heat exchanger (10).

8. The steam power plant of any of the above claims, characterized in that the working medium is formed by a mixture of ammonia and water, an alcohol with a low boiling point and water, or carbon dioxide and water.

9. The steam power plant of any of the above claims, characterized in that the coolant is formed by a substance having a boiling point that corresponds to the boiling point of the substance of the working medium with the low boiling point.

10. The steam power plant of claim 9, characterized in that the coolant is formed by the substance of the working medium with the low boiling point.

11. The steam power plant of any of the above claims, characterized in that the coolant is ammonia.

12. The steam power plant of any of the above claims, characterized in that the pressure tank (1) is heated by environmental heat, waste heat or solar energy.

## Revendications

1. Installation motrice à vapeur dans lequel le fluide actif chauffé est amené à une machine de détente (4), le fluide actif étant constitué par un mélange d'au moins deux substances qui présentent des points d'ébullition différents pour une même pression, caractérisée en ce que le fluide actif est amené, en tant que mélange d'au moins les deux substances, à un autoclave (1) par l'intermédiaire d'un condensateur (6) en circuit fermé et en ce qu'il est prévu un circuit de refroidissement fermé contraire, le condensateur (6) étant refroidi dans le circuit du fluide actif avec l'agent refroidisseur gazeux refroidi détentu.

2. Installation motrice à vapeur selon la revendication 1, caractérisée en ce que pour abaisser la pression du fluide actif par évaporation de la substance dont le point d'ébullition est bas et par formation de gouttelettes de la substance dont le point d'ébullition est plus élevé, une soupape de modération (3) est montée en amont de la machine de détente (4).

3. Installation motrice à vapeur selon l'une ou l'autre des revendications 1 et 2, caractérisée en ce que le fluide actif liquéfié dans le condensateur (6) est réchauffé par l'intermédiaire de l'échangeur de chaleur (10) dans le circuit refroidisseur et est amené à l'autoclave (1).

4. Installation motrice à vapeur selon l'une quelconque des revendications précédentes, caractérisée en ce qu'un réservoir d'égalisation de pression avec un gaz coussin (2) est raccordé à l'autoclave (1).

5. Installation motrice à vapeur selon l'une quelconque des revendications précédentes, caractérisée en ce qu'il est prévu dans le circuit du fluide actif une pompe d'extraction de condensats (7) entre le condensateur (6) et l'échangeur de chaleur (10).

6. Installation motrice à vapeur selon la revendication 1, caractérisée en ce qu'il est prévu une soupape de modération (12) pour évaporer l'agent refroidisseur refroidi dans l'échangeur de chaleur (10).

7. Installation motrice à vapeur selon la revendication 1, caractérisée en ce qu'il est prévu une machine de détente (13) pour détendre l'agent refroidisseur refroidi dans l'échangeur de chaleur (10).

8. Installation motrice à vapeur selon l'une quelconque des revendications précédentes, caractérisée en ce que le fluide actif est formé par un mélange d'ammoniaque et d'eau, d'alcool à point d'ébullition bas et d'eau ou de gaz carbonique et d'eau.

9. Installation motrice à vapeur selon l'une quelconque des revendications précédentes, caractérisée en ce que l'agent refroidisseur est formé par une substance qui présente un point d'ébullition qui correspond au point d'ébullition de la substance du fluide actif dont le point d'ébullition est bas.

10. Installation motrice à vapeur selon la revendication 9, caractérisée en ce que l'agent refroidisseur est formé par la substance du fluide actif dont le point d'ébullition est bas.

11. Installation motrice à vapeur selon l'une quelconque des revendications précédentes, caractérisée en ce que l'agent refroidisseur est de l'ammoniaque.

12. Installation motrice à vapeur selon l'une quelconque des revendications précédentes, caractérisée en ce que l'autoclave (1) est chauffé grâce à de la chaleur écologique, de la chaleur d'échappement ou de l'énergie solaire.
